# EUROPÄISCHE PATENTANMELDUNG

(11) **EP 1 895 063 A2**
(43) Veröffentlichungstag der Anmeldung: **05.03.2008**
(21) Anmeldenummer: 07016601.2
(22) Anmeldetag: 24.08.2007
(51) Int. Cl.: E03C 1/04, E03C 1/06

(54) **Installationseinheit für sanitäre Einrichtungen**

(30) Priorität: 04.09.2006 DE 102006042623
(71) Anmelder: Hansgrohe AG, 77761 Schiltach (DE)
(72) Erfinder: Gross, Jürgen, 77790 Steinach (DE); Haug, Andreas, 70435 Stuttgart (DE); Kolin, Peter, 73525 Schwäbisch Gmünd (DE)
(74) Vertreter: Patentanwälte Ruff, Wilhelm, Beier, Dauster & Partner

(57) **Zusammenfassung**

Eine Installationseinheit (11) mit einem Profil bzw. einer Profiloberfläche (13) und einer verschiebbar daran gehalterten Handbrause (39), zu der ein Brauseschlauch (21) führt, weist an der einen Seite einen seitlichen Schlitz (25) auf. Der Brauseschlauch 21 ist von der Rückseite der Profiloberfläche (23) durch den seitlichen Schlitz (25) geführt und verläuft von da ab in einer rinnenartigen Vertiefung (36) bis zu der Handbrause (39).

## Beschreibung

### Anwendungsgebiet und Stand der Technik

Die Erfindung betrifft eine Installationseinheit gemäß dem Oberbegriff des Anspruchs 1. Derartige Installationseinheiten sind auch als Kombinationsduschen bekannt oder werden beispielsweise von der Anmelderin unter dem Namen "Duschpaneel" angeboten.

Es ist von derartigen Kombinationsduschen bekannt, dass sie eine Vorderfront bzw. ein Profil an der Vorderseite aufweisen, in der Regel als längliche, vertikal verlaufende Vorderfläche, an der Sanitärgegenstände wie abnehmbare Handbrausen, fest installierte Kopfbrausen oder Körperbrausen befestigt sind. Ein flexibler Brauseschlauch als Wasserversorgung für eine abnehmbare Handbrause geht üblicherweise an einer Stelle von der Installationseinheit ab und führt dann zu der Handbrause.

### Aufgabe und Lösung

Der Erfindung liegt die Aufgabe zugrunde, eine eingangs genannte Installationseinheit zu schaffen, mit der Probleme des Standes der Technik vermieden werden können und insbesondere eine Möglichkeit geschaffen wird, eine Leitungsvorrichtung wie einen Brauseschlauch von der Installationseinheit zu der Handbrause auf saubere und nicht störende Art vorzusehen.

Gelöst wird diese Aufgabe durch eine Installationseinheit mit den Merkmalen des Anspruchs 1 oder 11. Vorteilhafte sowie bevorzugte Ausgestaltungen der Erfindung sind Gegenstand der weiteren Ansprüche und werden im folgenden näher erläutert. Der Wortlaut der Ansprüche wird durch ausdrückliche Bezugnahme zum Inhalt der Beschreibung gemacht.

Erfindungsgemäß ist vorgesehen, dass eine Leitungsvorrichtung wie ein Brauseschlauch odgl. von einer Rückseite der Profiloberfläche bzw. Vorderseite durch einen seitlich offenen Schlitz in der Profiloberfläche hindurchgeführt ist und zu dem Sanitärgegenstand führt, der an der Vorderseite angeordnet oder angebracht ist. Auf diese Weise ist es möglich, dass die Leitungseinheit zu einem bedeutenden Teil hinter der Installationseinheit bzw. hinter der Profiloberfläche geführt ist. Dies ist vor allem für die Situation vorteilhaft, wenn der Sanitärgegenstand mit der Leitungseinheit an der Installationseinheit angeordnet ist und nicht abgenommen wird. Damit dieser jedoch auch abgenommen und mit einem möglichst großen Freiheitsgrad benutzt werden kann, kann die Leitungsvorrichtung sozusagen aus dem Schlitz herausgenommen werden derart, dass sie im wesentlichen frei von der Profiloberfläche verläuft. Somit ist beispielsweise bei einer Handbrause eine komfortable Benutzung mit größtmöglicher Freiheit möglich. Nach Benutzung kann die Leitungsvorrichtung wieder durch den seitlich offenen Schlitz geführt werden zum sauberen Verstauen und der Sanitärgegenstand kann wieder an der Profiloberfläche befestigt werden. Die Profiloberfläche kann auch eine Vorderseite oder ein Frontschild sein.

Vorteilhaft ist die Leitungsvorrichtung hinter der Profiloberfläche bzw. hinter der Vorderseite an der Installationseinheit befestigt und dabei natürlich auch wasserleitend angeschlossen. Besonders vorteilhaft ist dies an einem hinter der Vorderseite angeordneten Installationskörper, wobei der Installationskörper eine Art Kasten sein kann, der die Rückseite der Installationseinheit bildet und verschiedene Einrichtungen wie Mischventile und Umsteller an der Rückseite abdeckt. Die Profiloberfläche bzw. Vorderseite kann an dem Installationskörper befestigt oder von vorne daran angesetzt sein. Bei einer bevorzugten Installationseinheit ist diese nämlich eine vorgefertigte und sozusagen weitgehend autarke Baueinheit, die lediglich an einen Warmwasseranschluss und einen Kaltwasseranschluss in einer Wand angeschlossen wird und sämtliche Brausefunktionseinheiten wie auch Mischventile, Umsteller odgl. aufweist.

Der seitliche Schlitz kann bei einer Ausgestaltung der Erfindung deutlich länger sein als die Leitungsvorrichtung dick ist, so dass sie ein gewisses Stück weit hineingeführt ist. Der Schlitz kann beispielsweise zwei- bis fünfmal länger sein. Vorteilhaft jedoch reicht er nicht allzu weit in die Profiloberfläche hinein, insbesondere weniger als deren halbe gesamte Breite.

Es ist möglich, die Leitungsvorrichtung von einer Seite der Installationseinheit abgehen zu lassen und den Schlitz an der anderen Seite vorzusehen. Dabei kann die Leitungseinheit zwar stets hinter der Profiloberfläche, aber unterhalb des vorgenannten Installationskörpers von einer Seite auf die andere verlaufen. So ist eine gewisse frei bewegliche Länge der Leitungsvorrichtung gegeben zur weitgehend freien Bewegbarkeit einer damit verbundenen Handbrause.

Es ist von Vorteil, wenn die Leitungsvorrichtung frei hängt zwischen einem festen Anschluss an der Installationseinheit mit ihrem einen Ende und der Verbindung mit dem Sanitärgegenstand an ihrem anderen Ende. Freihängend bedeutet hier insbesondere, dass sie zwar teilweise geführt sein kann oder an bestimmten Anschlägen oder Ausnehmungen anliegt, grundsätzlich jedoch von diesen entfernt werden kann ohne Aufwand, bauliche Änderungen odgl..

In Ausgestaltung der Erfindung kann vorgesehen sein, dass die Leitungsvorrichtung zwischen ihrem einen Ende an der Installationseinheit und dem seitlichen Schlitz nicht sichtbar ist. Dazu kann sie in der Installationseinheit bzw. in einem Installationskörper dahinter verlaufen. Hierzu kann sie beispielsweise aufgewickelt sein mit einer Aufwickeleinrichtung ähnlich einer Trommel. Bevorzugt wird jedoch die vorher genannte Möglichkeit mit der frei hängenden Leitungsvorrichtung.

Es ist von Vorteil, wenn der seitliche Schlitz in der Profiloberfläche quer zu seiner Längserstreckung bzw. entlang der Verlaufsrichtung der Leitungsvorrichtung, vorteilhaft also von unten nach oben bzw. vertikal, nach oben zu an der Vorderkante und nach unten zu an der Hinterkante abgeschrägt oder abgerundet ist. Dies ermöglicht ein Hindurchführen der Leitungsvorrichtung von unten hinten nach oben vorne durch die Profiloberfläche, welche eine gewisse Dicke aufweist, ohne dass die Leitungsvorrichtung allzu sehr zu verbiegt oder gar knickt. In vorteilhafter Weiterbildung der Erfindung kann vorgesehen sein, dass am inneren Ende des Schlitzes, also dort wo üblicherweise die Leitungsvorrichtung eingehängt verläuft, in der Vorderseite der Profiloberfläche eine Vertiefung vorgesehen ist. Diese Vertiefung kann in etwa der halben Dicke der Leitungsvorrichtung entsprechen, die Leitungsvorrichtung also in gewissem Maß darin versenkt sein. Dies hat zum einen den Vorteil, dass sie dann sicher und dauerhaft in dem Schlitz angeordnet ist und sich nicht von selber herausbewegt. Des weiteren ist dann der Durchgang der Leitungsvorrichtung durch die Profiloberfläche von hinten nach vorne sehr gleichmäßig und die Leitungsvorrichtung steht nicht oder nur wenig nach vorne über die Profiloberfläche über. Besonders vorteilhaft ist die Vertiefung so tief, dass die Leitungsvorrichtung darin großteils oder sogar im wesentlichen oberflächenbündig versenkt werden kann.

Zwischen Schlitz in der Profiloberfläche und der Befestigung der Leitungsvorrichtung an der Installationseinheit kann sie frei beweglich verlaufen. Insbesondere ist es dadurch möglich, dass nach Abnehmen des Sanitärgegenstandes von der Installationseinheit und Entnahme der Leitungsvorrichtung aus dem Schlitz heraus die gesamte Leitungsvorrichtung frei von der Profiloberfläche ist und ein damit verbundener Sanitärgegenstand wie beispielsweise eine Handbrause wie üblich und sehr komfortabel benutzt werden kann.

Gemäß einem weiteren ggf. unabhängigen Erfindungsaspekt ist erfindungsgemäß bei einer Installationseinheit der eingangs genannten Art eine Leitungsvorrichtung von der Rückseite der Profiloberfläche durch diese hindurch zur Vorderseite geführt zu einem Sanitärgegenstand. Dazu kann in der Profiloberfläche ein vorbeschriebener Schlitz vorgesehen sein. Die Leitungsvorrichtung ist vorteilhaft ein flexibler Schlauch bzw. ein Brauseschlauch. Von dem Durchgang der Leitungsvorrichtung durch die Profiloberfläche oder Schlitz hin zumindest bis kurz vor dem Sanitärgegenstand ist eine Vertiefung oder Rinne an der Profiloberfläche vorgesehen. In dieser Vertiefung ist die Leitungsvorrichtung zumindest teilweise bzw. mit dem größten Teil ihrer Dicke aufgenommen. Auf diese Weise wird bei einer an sich frei bzw. nicht befestigt verlaufenden Leitungsvorrichtung zwischen dem Durchgang und dem Sanitärgegenstand eine Fixierung bewirkt, so dass die Leitungsvorrichtung sozusagen aufgeräumt ist und weder störend absteht noch auf ungewollte Art und Weise verlaufen kann.

In vorteilhafter Ausgestaltung der Erfindung verläuft die Vertiefung vollständig von dem Durchgang oder Schlitz bis zu dem Sanitärgegenstand hin. Bevorzugt ist die Vertiefung so tief, dass die Leitungsvorrichtung darin vollständig versenkt werden kann. Allerdings ist auch bereits bei einer großteils versenkbaren Leitungsvorrichtung, beispielsweise zur Hälfte oder drei Vierteln, eine sehr gute seitliche Führung gegen ungewolltes Bewegen oder Verlaufen der Leitungsvorrichtung gegeben.

In Ausgestaltung der Erfindung ist es möglich, den Sanitärgegenstand bewegbar an der Installationseinheit bzw. der Profiloberfläche anzubringen oder zu haltern. Eine Halterung hierfür kann bewegbar sein, bevorzugt verschiebbar. Besonders bevorzugt kann es vorgesehen sein, dass die Halterung parallel zu der vorgenannten Vertiefung verschoben werden kann. Die Halterung kann selber in der Vertiefung verschiebbar angeordnet sein. So kann die Installationseinheit einfacher ausgebildet bzw. hergestellt werden. Des weiteren ist es so möglich, dass die Leitungsvorrichtung aus der Vertiefung direkt an den in der Halterung befindlichen Sanitärgegenstand reicht. Eine solche Vertiefung kann als einfache Rille ausgeführt sein. Zur Führung einer vorgenannten Halterung ist es von Vorteil, wenn die Vertiefung Hinterschneidungen oder Rillen aufweist, damit die Halterung sicher und verdrehfest darin sitzt.

In einer Ausgestaltung der Erfindung kann an einer Seite oder seitlichen Fläche der Installationseinheit bzw. des vorgenannten Installationskörpers mindestens eine Einstell- oder Umstelleinrichtung vorgesehen sein. Dann ist der Schlitz vorteilhaft an der anderen Seitenfläche vorgesehen. Die Leitungsvorrichtung geht vorteilhaft von dieser Seite weg.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in einzelne Abschnitte sowie Zwischen-Überschriften beschränken die unter diesen gemachten Aussagen nicht in ihrer Allgemeingültigkeit.

### Kurzbeschreibung der Zeichnungen

Ein Ausführungsbeispiel der Erfindung ist in den Zeichnungen schematisch dargestellt und wird im folgenden näher erläutert. In den Zeichnungen zeigt:
- Fig. 1: eine Draufsicht auf eine erfindungsgemäße Installationseinheit mit einem im linken Bereich eine Profiloberfläche durchstoßenden Brauseschlauch,
- Fig. 2: eine Seitenansicht der Installationseinheit gemäß Fig. 1 von links,
- Fig. 3: eine Vergrößerung des Bereichs mit dem seitlichen Schlitz, durch den der Brauseschlauch geführt ist und
- Fig. 4: eine entsprechende Vergrößerung des Bereichs aus Fig. 3 in einer Seitenansicht von links.

### Detaillierte Beschreibung des Ausführungsbeispiels

In Fig. 1 ist eine Installationseinheit 11 gemäß der Erfindung von vorne dargestellt und in Fig. 2 eine Seitenansicht der linken Seite. Die Fig. 3 und 4 zeigen Vergrößerungen. Die Installationseinheit 11 ist von der grundsätzlichen Art, wie sie auch von der Anmelderin unter dem Namen "Duschpaneel" verkauft wird. Eine solche Installationseinheit 11 ist eine eingangs beschriebene autarke und fertig ausgerüstete bzw. betriebsbereite Einrichtung, die beispielsweise an eine Wand mit Wasseranschlüssen angesetzt werden kann.

Die Installationseinheit 11 weist eine Profiloberfläche 13 mit einer Vorderseite 14 auf, die auch als Frontschild angesehen werden kann und insbesondere aus Kunststoff, Glas oder Metall besteht. An der Rückseite der Profiloberfläche 13 ist ein Installationskörper 16 als eine Art Kasten oder Gehäuse vorgesehen. In ihm befinden sich der wesentliche Anteil der Technik und auch die Wasseranschlüsse der Installationseinheit 11. Von der rechten, nicht explizit dargestellten Seite des Installationskörpers 16 stehen Umsteller 17 und Temperaturregler 18 ab mit üblichen, bekannten Funktionen. Unterhalb des Temperaturreglers 18 befindet sich ein Schlauchanschluss 20, von dem ein Brauseschlauch 21 abgeht. Der Brauseschlauch 21 verläuft erst an der rechten Seite des Installationskörpers 16 nach unten und weist dort eine untere Biegung 22 auf. Insbesondere aus Fig. 2 ist zu ersehen, wie dabei der Brauseschlauch 21 von der rechten Seite unterhalb des Installationskörpers 16 auf die linke Seite läuft und dort wieder nach oben geführt ist. Dabei ist zu erkennen, wie der Brauseschlauch 21 großteils auch von der Seite aus gesehen verborgen ist hinter einem Seitenrand 24 des Installationskörpers 16.

Ein Stück unterhalb der halben Höhe der Installationseinheit 11 ist links ein seitlicher Schlitz 25 in der Profiloberfläche 13 bzw. der Vorderseite 14 vorgesehen. Der Schlitz 25 ist in einem Einsatzteil 26 ausgebildet, welches in eine entsprechende Ausnehmung in der Profiloberfläche 13 eingesetzt ist. Er kann aber auch direkt in die Profiloberfläche gemacht werden. Der Brauseschlauch 21 macht hier einen S-Knick 27 und wechselt sozusagen von hinter der Profiloberfläche 13 zu deren Vorderseite.

Der Bereich des seitlichen Schlitzes 25 weist einen oberen Überstand 29 auf mit einer vor allem aus Fig. 4 erkennbaren Abrundung 30. Des weiteren ist ein unterer Überstand 32 vorgesehen mit einer entsprechenden Abrundung 33. Aus Fig. 4 ist gut zu erkennen, wie bei dem Verlauf des S-Knicks 27 des Brauseschlauchs 21 dieser mit der Schlauchbiegung nicht durch den Schlitz 25 geführt werden kann. Dazu muss sozusagen die Krümmung des S-Knicks 27 am Brauseschlauch 21 stärker ausgebildet sein. So wird der Brauseschlauch 21 zwar fest in dem Schlitz 25 gehalten. Er kann jedoch, was nachfolgend noch näher erläutert wird, auch herausgeführt bzw. herausgenommen werden.

Nach oben zu geht der Schlitz 25 in einen Vertiefungsbeginn 35 über, der sozusagen wieder einen Einschnitt hinter dem oberen Überstand 29 nach hinten bildet derart, dass der obere Überstand 29 den Brauseschlauch 21 gegen eine Bewegung nach links deutlich hindert. Nach oben zu geht der Vertiefungsbeginn 35 in die Vertiefung 36 über, die in Fig. 4 gestrichelt dargestellt ist. In ihr verläuft der eingelegte Brauseschlauch 21. Dabei ist auch zu erkennen, wie der Brauseschlauch 21 gemäß Fig. 4 ein Stück über die Vertiefung 36 übersteht, beispielsweise mit etwa einem Drittel seines Durchmessers. Ohne großen Aufwand könnte die Vertiefung 36 auch so tief ausgeführt sein, dass der Brauseschlauch 21 vollständig darin versenkt ist bzw. in der Seitenansicht gemäß der Fig. 2 und 4 oberhalb von dem Schlitz 25 nicht mehr zu sehen ist.

Die Vertiefung 36 führt nach oben, vorteilhaft geht sie über die gesamte Höhe der Installationseinheit 11 nach oben. Der darin verlaufende Brauseschlauch 21 führt zu einer Handbrause 39. Diese wiederum ist in einer Halterung 40 gehalten, aus der sie entnommen werden kann. Die Halterung 40 ist ebenfalls in der Vertiefung 36 angeordnet, und zwar beweglich entlang der Vertiefung. So kann die Handbrause 39 in der in Fig. 1 dargestellten Position als Kopfbrause genutzt werden. Sie kann durch Bewegen der Halterung 40 nach unten aber auch in eine geringere Höhe gebracht werden.

Zur freien Bewegbarkeit der Handbrause 39 wird sie aus der Halterung 40 genommen. Dabei wird der Brauseschlauch 21 aus der Vertiefung 36 herausbewegt. In diesem Zustand ist eine freie Bewegbarkeit des Brauseschlauchs 21 gegeben zwischen dem Schlitz 25 und der Handbrause 39. Für eine nochmals erweiterte Bewegungsfreiheit kann der Brauseschlauch 21 im Bereich des Schlitzes 25 etwas stärker gebogen werden als mit dem S-Knick 27 in der Form gemäß Fig. 4. Dann kann der Brauseschlauch 21 zwischen den Abrundungen 30 und 33 nach links herausbewegt werden aus dem Schlitz 25. Gleichzeitig kommt er dabei hinter dem Seitenrand 24 des Installationskörpers 16 hervor. Nun hängt der Brauseschlauch 21 frei zwischen einerseits der Handbrause 39 und andererseits entweder der Biegung 22 im unteren Bereich der Installationseinheit 11 oder aber, falls der Schlauchbereich dieser Biegung 22 vor die Profiloberfläche 13 gebracht wird, lediglich noch dem Schlauchanschluss 20. Es ist also eine sehr große Länge des Brauseschlauchs 21 frei beweglich verfügbar für eine sehr bequeme und komfortable Nutzung der Handbrause 39.

Nach Benutzung der Handbrause 39 mit freier Bewegbarkeit wird der Brauseschlauch 21 wieder zuerst mit der unteren Biegung 22 hinter die Profiloberfläche 13 gebracht. Dann wird der Brauseschlauch mit entsprechender Biegung zwischen den Abrundungen 30 und 33 wieder in den Schlitz 25 eingeführt, wobei er dann nahezu von selbst in den tiefen Vertiefungsbeginn 35 hineinrutscht und dann nach Befestigen der Handbrause 39 an der Halterung 40 ebenfalls wieder nahezu von selbst entlang der Vertiefung 36 darin verläuft. Durch die unten frei hängende Biegung 22 des Brauseschlauchs zieht ihn sein eigenes Gewicht nach unten hin einigermaßen gerade, so dass er vor allem im Bereich der Vertiefung 36 sowohl gerade als auch ganz leicht gespannt und somit sauber in der Vertiefung verläuft.

Wird in dieser wiederum Fig. 1 entsprechenden Position die Handbrause 39 samt Halterung 40 in der Vertiefung 36 nach unten bewegt, wird lediglich die untere Biegung 22 des Brauseschlauchs weiter nach unten hängen und eventuell unterhalb der Profiloberfläche 13 zum Vorschein kommen. Dies wird jedoch nicht als störend angesehen. Alternativ ist es möglich, den Schlauchanschluss 20 an der rechten Seite noch höher zu legen, so dass die Biegung 22 ebenfalls erheblich über dem unteren Ende der Profiloberfläche 13 verläuft. Dann ist sozusagen ein größerer Bereich für die Biegung 22 gegeben, indem sie weiter nach unten hängen kann und immer noch von der Profiloberfläche 13 verdeckt wird.

Die saubere Schlauchführung wird also sowohl durch den seitlichen Schlitz 25 erreicht mit den Abrundungen 30 und 33 an den Überständen 29 und 32 als auch durch das Zusammenspiel mit dem Vertiefungsbeginn 35. Den sauberen und aufgeräumten Verlauf des Brauseschlauchs 21 an der Vorderseite zu der Handbrause 39 hin erreicht man durch die sich über diese Länge erstreckende Vertiefung 36.

## Patentansprüche

1. Installationseinheit (11) für sanitäre Einrichtungen mit mindestens einem Profil zur Halterung und Anbringung mindestens eines Sanitärgegenstandes wie einer Brause (39) an der Vorderseite (14) und/oder mit Einstelleinrichtungen (17, 18), wobei das Profil eine Profiloberfläche (13) aufweist, die die Vorderseite (14) bildet, und wobei der Sanitärgegenstand (39) im oberen Bereich der Installationseinheit (11) angeordnet ist, **dadurch gekennzeichnet, dass** eine Leitungsvorrichtung (21), insbesondere ein Brauseschlauch, von einer Rückseite der Profiloberfläche (13) durch einen seitlich offenen Schlitz (25) in der Profiloberfläche hindurchgeführt ist zu dem Sanitärgegenstand (39) an der Vorderseite (14) bzw. Profiloberfläche (13).

2. Installationseinheit nach Anspruch 1, **dadurch gekennzeichnet, dass** die Leitungsvorrichtung (21) hinter der Profiloberfläche (13) an der Installationseinheit (11) befestigt ist, insbesondere an einem Installationskörper (16)hinter der Profiloberfläche (13).

3. lnstallationseinheit nach Anspruch 1 oder 2, **dadurch gekennzeichnet, dass** die Leitungsvorrichtung (21) von der dem seitlichen Schlitz (25) gegenüberliegenden Seite der Installationseinheit (11) abgeht, insbesondere von dieser Seite des Installationskörpers (16) nach Anspruch 2.

4. Installationseinheit nach Anspruch 3, **dadurch gekennzeichnet, dass** die Leitungsvorrichtung (21) unterhalb des unteren Endes des Installationskörpers (16), der nach unten von der Profiloberfläche (13) überragt wird, auf die andere Seite des Installationskörpers (16) bis zu dem seitlichen Schlitz (25) geführt ist.

5. Installationseinheit nach einem der vorhergehenden Ansprüche, **dadurch gekennzeichnet, dass** der seitliche Schlitz (25) deutlich länger ist als die Dicke der Leitungsvorrichtung (21), insbesondere zwei- bis fünfmal so lang, wobei er vorzugsweise kürzer ist als die halbe Breite der Profiloberfläche (13).

6. Installationseinheit nach einem der vorhergehenden Ansprüche, **dadurch gekennzeichnet, dass** die Leitungsvorrichtung (21) freihängend geführt ist von einem festen bzw. starren Anschluss (20) an die Installationseinheit (11) zu dem Sanitärgegenstand (39).

7. Installationseinheit nach einem der Ansprüche 1 bis 5, **dadurch gekennzeichnet, dass** die Leitungsvorrichtung (21) bis hin zu dem Schlitz (25) von außen bzw. vorne nicht sichtbar innerhalb der Installationseinheit (11) bzw. eines Installationskörpers (16) verläuft, vorzugsweise aufgewickelt auf einer Aufwickeleinrichtung.

8. Installationseinheit nach einem der vorhergehenden Ansprüche, **dadurch gekennzeichnet, dass** der Schlitz (25) quer zu seiner Längserstreckung bzw. entlang der Verlaufsrichtung der Leitungsvorrichtung (21) nach oben zu an seiner Vorderkante (30) und nach unten zu seiner Hinterkante (33) abgeschrägt ist, insbesondere stark abgeschrägt bzw. gerundet.

9. Installationseinheit nach einem der vorhergehenden Ansprüche, **dadurch gekennzeichnet, dass** am Ende des Schlitzes (25) eine Vertiefung (35, 36) in der Vorderseite der Profiloberfläche (13) vorgesehen ist, wobei insbesondere die Tiefe der Vertiefung (35, 36) mindestens der halben Dicke der Leitungsvorrichtung (21) entspricht, insbesondere die Leitungsvorrichtung (21) darin oberflächenbündig versenkt verläuft.

10. Installationseinheit nach einem der vorhergehenden Ansprüche, **dadurch gekennzeichnet, dass** die Leitungsvorrichtung (21) unterhalb des Schlitzes (25) und hinter der Profiloberfläche (13) frei beweglich verläuft, wobei sie insbesondere nach Abnehmen des Sanitärgegenstands (39) von der Installationseinheit (11) und Herausbewegen aus dem Schlitz (25) frei und entfernt von dem Schlitz, vorzugsweise auch frei und entfernt von der Profiloberfläche (13), bewegbar ist.

11. Installationseinheit nach dem Oberbegriff des Anspruchs 1, **dadurch gekennzeichnet, dass** eine Leitungsvorrichtung (21) von der Rückseite der Profiloberfläche (13) durch diese hindurch zur Vorderseite (14) als flexibler Schlauch verläuft hin zu dem Sanitärgegenstand (39), wobei von dem Durchgang der Leitungsvorrichtung (21) durch die Profiloberfläche (13) hin zumindest bis kurz vor den Sanitärgegenstand (39) eine Vertiefung (36) an der Profiloberfläche vorgesehen ist zur Aufnahme der Leitungsvorrichtung (21).

12. Installationseinheit nach einem der vorhergehenden Ansprüche, **dadurch gekennzeichnet, dass** die Vertiefung (36) bis vollständig zu dem Sanitärgegenstand (39) reicht.

13. Installationseinheit nach einem der vorhergehenden Ansprüche, **dadurch gekennzeichnet, dass** die Leitungsvorrichtung (21) in der Vertiefung (36) weitgehend oder vollständig versenkbar ist bzw. insbesondere die Leitungsdicke geringer ist als die Tiefe der Vertiefung.

14. Installationseinheit nach einem der vorhergehenden Ansprüche, **dadurch gekennzeichnet, dass** der Sanitärgegenstand (39) an einer Halterung (40) an der Profiloberfläche (13) befestigbar ist, wobei vorzugsweise die Halterung (40) in der Richtung der Vertiefung (36) verschiebbar an der Profiloberfläche (13) befestigt ist, insbesondere in der Vertiefung (36).

15. Installationseinheit nach einem der vorhergehenden Ansprüche, **dadurch gekennzeichnet, dass** die Vertiefung (36) mit etwa gleichbleibendem Querschnitt geradlinig verläuft.

16. Installationseinheit nach einem der vorhergehenden Ansprüche, **dadurch gekennzeichnet, dass** Einstelleinrichtungen (17, 18) odgl. an einer seitlichen Fläche der Installationseinheit (11) vorgesehen sind und der seitliche Schlitz (25) an der anderen Seitenfläche.
